# FASCICULE DE BREVET EUROPEEN

(11) **EP 1 234 068 B1**
(45) Date de publication et mention de la délivrance du brevet: **15.12.2004**
(21) Numéro de dépôt: 99950840.1
(22) Date de dépôt: 26.10.1999
(51) Int. Cl.: D06F 55/00

(54) **PINCE A LINGE**
WÄSCHEKLAMMER
CLOTHES PEG

(43) Date de publication de la demande: 28.08.2002
(73) Titulaire: Genprod, 69760 Limonest (FR)
(72) Inventeur: BARRE, Bertrand, F-69760 Limonest (FR); LEPAGE, Francis, F-69009 Lyon (FR)
(74) Mandataire: Maureau, Philippe
(86) Numéro de dépôt international: PCT/FR1999/002607
(87) Numéro de publication internationale: WO 2001/031108

(56) Documents cités:
- DE-C- 528 259
- FR-A- 1 325 394
- FR-A- 2 555 620
- FR-A- 2 777 917
- US-A- 2 209 697
- US-A- 3 780 402
- US-A- 4 722 120
- US-A- 5 855 046

## Description

La présente invention concerne une pince à linge.

Les pinces à linge sont constituées, traditionnellement, de deux branches en bois ou en matière synthétique, identiques et montées en sens opposés, qui peuvent pivoter l'une par rapport à l'autre. Chaque branche comporte une partie postérieure formant bras de levier, et une partie antérieure formant mâchoire, située en regard de la mâchoire correspondante de l'autre branche, et coopérant avec cette autre mâchoire. Un ressort relie les deux branches et les sollicite dans le sens du serrage des mâchoires l'une contre l'autre, leur permettant ainsi de serrer une pièce de linge à suspendre pour son séchage.

On connaît aussi des pinces à linge en matière synthétique moulées d'une seule pièce, de manière à former les deux branches ainsi qu'une zone de liaison de faible épaisseur, formant charnière - voir par exemple les demandes de brevets EP 0 302 135, EP 0 641 882 et WO 93/23602.

Dans tous les cas, les branches de ces pinces à linge sont des pièces ou parties rigides, ce qui présente des inconvénients, notamment au niveau des mâchoires. Lorsque ces mâchoires possèdent une surface relativement lisse, le maintien du linge est insuffisant, et celui-ci risque de glisser et d'échapper à la pince, sous l'effet de son propre poids ou d'autres sollicitations, telles que le vent. Pour éviter cet inconvénient, les pinces à linge sont souvent pourvues de mâchoires à profil dentelé, qui réalisent un meilleur accrochage du linge ; cette configuration a toutefois pour inconvénient de "marquer" plus ou moins fortement le linge, aux endroits pincés.

On connaît aussi, par les documents FR 2 555 620 A et DE 528 259 C, des pinces à linge à deux branches réalisées en un matériau relativement dur, dont les parties formant mâchoires sont garnies intérieurement de tampons ou d'un revêtement en un matériau relativement souple prévu pour former la surface de contact avec la tige. Dans le cas du documet FR 2 556 620 A, les deux branches de la pince à linge possèdent chacune une structure symétrique, et des tampons souples sont prévus aux deux extrémités opposées de chaque branche. Ainsi, l'action des deux tampons d'une extrémité de la pince se trouve contrariée par l'action des deux tampons de l'autre extrémité, si bien que l'efficacité de serrage d'une telle pince à linge reste très douteuse. Quant au document DE 528 259 C, celui-ci montre une pince à linge commandée par un levier à came, donc avec mécanisme relativement complexe, puisqu'il nécessite un axe de pivotement supplémentaire pour ce levier. L'utilisation d'une telle pince à linge est peu pratique, car elle nécessite d'agir simultanément sur les deux branches et sur le levier, tout en maintenant le linge à suspendre. Enfin, la pince à linge du document DE 528 259 C est dépourvue de ressort de rappel en position de fermeture.

La présente invention a pour but de remédier à ces inconvénients, en fournissant une pince à linge perfectionnée, qui améliore sensiblement le maintien du linge tout en évitant son "marquage", la pince à linge proposée restant de structure simple et de fabrication économique.

A cet effet, l'invention a pour objet une pince à linge constituée essentiellement de deux branches comportant chacune une partie antérieure formant mâchoire, située en regard de la mâchoire correspondante de l'autre branche, et une partie postérieure formant bras de levier, les deux branches étant reliées l'une à l'autre, en un point intermédiaire de leur longueur, par un voile mince de matière jouant le rôle de charnière, et un ressort hélicoïdal de rappel en position de fermeture étant monté entre les deux branches, en étant positionné par ses extrémités entre deux bossages formés respectivement sur le côté intérieur des parties postérieures des deux branches, tandis que les parties formant mâchoires des deux branches, réalisées en un matériau relativement dur, sont garnies intérieurement d'un revêtement en un matériau relativement souple, prévu pour former la surface de contact avec le linge, cette surface résultant de faces intérieures dudit revêtement possèdant un profil ondulé, ou de faces intérieures relativement lisses dudit revêtement.

Ainsi, la pince à linge objet de l'invention possède, comme particularité essentielle, le fait d'être réalisée en deux matières distinctes, une matière plus souple étant prévue sur le côté intérieur des mâchoires. Cette matière souple forme des "tampons" qui, lors de l'utilisation de la pince, sont écrasés élastiquement et assurent ainsi un excellent maintien du linge, d'autant plus que la qualité de surface du matériau souple utilisé, tel que silicone ou mousse, s'oppose au glissement.

Ce matériau souple peut notamment prendre la forme de deux petits tampons distincts, fixés respectivement sur le côté intérieur des parties formant mâchoires des deux branches de la pince à linge.

Dans une variante, le matériau souple prend la forme d'une pièce unique, possédant un profil en "U", dont les deux ailes opposées sont fixées respectivement sur le côté intérieur des parties formant mâchoires des deux branches de la pince à linge. La souplesse du matériau constitutif d'une telle pièce en "U" lui permet naturellement de se déformer, pour "suivre" le mouvement relatif des deux branches, lors de l'ouverture ou de la fermeture de la pince à linge.

Diverses techniques de fabrication sont possibles, pour la fixation des parties en matière souple sur les deux branches réalisées en une matière plus dure.

En particulier, dans le cas d'une pince à linge dont les deux branches sont réalisées en matière synthétique moulée, les parties en matériau souple peuvent être obtenues par une technique industrielle de bi-injection ou de surmoulage, assurant simultanément leur formation et leur fixation sur les branches correspondantes.

Les parties en matériau souple peuvent aussi être fixées par collage, ou par emboîtement, sur les deux branches réalisées en un matériau plus dur.

L'efficacité des parties en matériau souple peut être augmentée en élargissant ces parties, ainsi que les parties formant mâchoires des deux branches, par rapport au restant des branches de la pince à linge, ce qui permet à la fois :
- d'augmenter la surface de contact avec le linge, pour une meilleure tenue, et
- de répartir la pression de serrage sur une surface plus grande, pour limiter encore le risque de "marquage" du linge.

L'invention sera de toute façon mieux comprise à l'aide de la description qui suit, en référence au dessin schématique annexé représentant, à titre d'exemples, quelques formes d'exécution de cette pince à linge :
Figure 1 est une vue de face d'une première forme de réalisation de la pince à linge, objet de la présente invention ;
Figure 2 est une vue de face d'une deuxième forme de réalisation de cette pince à linge ;
Figure 3 est une vue de face d'une troisième forme de réalisation de cette pince à linge.

La figure 1 montre une pince à linge, qui comprend deux branches allongées 1 et 2, reliées l'une à l'autre en un point intermédiaire de leur longueur par un voile mince de matière 3. L'ensemble des deux branches 1 et 2 et du voile 3 est réalisé d'une seule pièce, par moulage, dans une matière synthétique relativement dure, le voile 3 conservant cependant, en raison de sa faible épaisseur, une certaine flexibilité lui permettant de jouer le rôle d'une charnière. Chaque branche 1 ou 2 comporte une partie postérieure, respectivement 4 ou 5, formant bras de levier, et une partie antérieure, respectivement 6 ou 7, formant mâchoire. Un ressort hélicoïdal 8 de rappel en position de fermeture est monté entre les deux branches 1 et 2, le ressort 8 étant positionné, par ses extrémités, sur deux bossages 9 et 10 formés respectivement sur le côté intérieur des parties postérieures 4 et 5, situées en regard l'une de l'autre, des deux branches 1 et 2.

Les parties antérieures respectives 6 et 7 des deux branches 1 et 2, formant mâchoires, sont aussi situées en regard l'une de l'autre, et elles sont revêtues intérieurement d'un matériau souple. Plus particulièrement, dans la forme de réalisation illustrée par la figure 1, il est prévu une pièce unique 11 de profil en "U", en matériau souple tel que silicone ou mousse, qui forme deux ailes opposées 12 et 13 reliées entre elles par une zone intermédiaire 14. Les deux ailes 12 et 13 sont appliquées et fixées respectivement contre les faces intérieures des parties antérieures respectives 6 et 7 des deux branches 1 et 2, tandis que la zone intermédiaire 14 est appliquée contre le voile mince 3. Les faces intérieures 15 et 16 respectives des deux ailes 12 et 13, tournées l'une vers l'autre, possèdent un profil ondulé et constituent, lors de l'utilisation de la pince à linge, les surfaces de contact avec le linge. Grâce à la souplesse du matériau constitutif de la pièce 11, et à l'écrasement de ce matériau au niveau des ailes 12 et 13, le maintien du linge est amélioré, et le "marquage" indésirable de ce linge est évité. De plus, la souplesse de la pièce 11, notamment dans sa zone intermédiaire 14, lui permet de "suivre" la déformation du voile mince 3 et le mouvement relatif des deux branches 1 et 2, lors de l'ouverture ou de la fermeture de la pince à linge.

La figure 2 représente une pince à linge de même conception générale que celle de la figure 1, en ce qui concerne ses deux branches 1 et 2 et le voile de matière 3 reliant ces deux branches 1 et 2, cet ensemble étant encore réalisé d'une seule pièce en matière synthétique relativement rigide. Les parties antérieures respectives 6 et 7 des deux branches 1 et 2, formant mâchoires, reçoivent ici respectivement, sur leurs faces intérieures, deux petits tampons 17 et 18 en matériau souple, placés ainsi en vis-à-vis. Les tampons 17 et 18 sont positionnés en butée contre des épaulements des parties 6 et 7 formant mâchoires. Les faces intérieures 19 et 20 respectives de ces deux tampons 17 et 18, tournées l'une vers l'autre, sont ici relativement lisses et constituent, lors de l'utilisation de la pince à linge, les surfaces de contact avec le linge. Comme précédemment, grâce à la souplesse du matériau constitutif des deux tampons 17 et 18, et à l'écrasement de ces derniers, l'on obtient une très bonne tenue du linge, sans effet de "marquage".

La figure 3 illustre l'application de l'invention à un autre type de pince à linge, comprenant deux branches 1 et 2 sensiblement parallèles, solidarisées dans la partie postérieure 21 de la pince à linge, ce type de pince à linge étant notamment diffusé dans les pays du nord de l'Europe. Les parties antérieures respectives 6 et 7 des deux branches 1 et 2, formant ici encore mâchoires, sont comme dans les exemples précédents garnies d'un revêtement en matériau souple, en comparaison avec le restant de la pince qui est réalisé en matériau relativement dur, possédant toutefois une certaine élasticité dans la région des deux branches 1 et 2. La partie souple prend, ici encore, la forme de deux tampons 17 et 18 fixés sur les faces intérieures des parties antérieures respectives 6 et 7 des deux branches 1 et 2.

La fixation des deux tampons 17 et 18 en matière souple sur les parties antérieures respectives 6 et 7 des deux branches 1 et 2 est réalisable, au cours de la fabrication des pinces à linge, selon divers procédés : bi-injection, surmoulage, collage, emboîtement, encliquetage.

Comme il va de soi, l'invention ne se limite pas aux seules formes d'exécution de cette pince à linge qui ont été décrites ci-dessus, à titre d'exemples ; elle en embrasse, au contraire, toutes les variantes de réalisation et d'application respectant le même principe. C'est ainsi, notamment, que l'on ne s'éloignerait pas du cadre de l'invention :
- en réalisant les parties souples avec d'autres formes et/ou dans d'autres matériaux adaptés ;
- en fixant ces parties souples sur les deux branches de la pince à linge par tout moyen ;
- en appliquant l'invention à des pinces à linge de tout type et de toute forme, dont les branches peuvent être réalisées en tout matériau relativement dur.

## Revendications

1. Pince à linge, constituée essentiellement de deux branches (1, 2) comportant chacune une partie antérieure (6, 7) formant mâchoire, située en regard de la mâchoire correspondante de l'autre branche, et une partie postérieure (4, 5) formant bras de levier, les deux branches (1, 2) étant reliées l'une à l'autre, en un point intermédiaire de leur longueur, par un voile mince de matière (3) jouant le rôle de charnière, **caractérisée en ce qu'**un ressort hélicoïdal (8) de rappel en position de fermeture est monté entre les deux branches (1, 2), en étant positionné par ses extrémités entre deux bossages formés respectivement sur le côté intérieur des parties postérieures (4, 5) des deux branches (1, 2), tandis que les parties formant mâchoires (6, 7) des deux branches (1, 2), réalisées en un matériau relativement dur, sont garnies intérieurement d'un revêtement (11 ; 17, 18) en un matérieu relativement souple, prévu pour former la surface de contact (15, 16 ; 19, 20) avec le linge, cette surface résultant de faces intérieures dudit revêtement (11) possèdant un profil ondulé (15, 16), ou de faces intérieures relativement lisses (19, 20) dudit revêtement (17, 18).

2. Pince à linge selon la revendication 1, **caractérisée en ce que** ledit matériau souple est de la silicone ou de la mousse.

3. Pince à linge selon la revendication 1 ou 2, **caractérisée en ce que** ledit matériau souple prend la forme de deux petits tampons distincts (17, 18), fixés respectivement sur le côté intérieur des parties formant mâchoires (6, 7) des deux branches (1, 2) de la pince à linge.

4. Pince à linge selon la revendication 1 ou 2, **caractérisée en ce que** ledit matériau souple prend la forme d'une pièce unique (11), possédant un profil en "U", dont les deux ailes opposées (12, 13) sont fixées respectivement sur le côté intérieur des parties formant mâchoires (6, 7) des deux branches (1, 2) de la pince à linge.

5. Pince à linge selon l'une quelconque des revendications 1 à 4, **caractérisée en ce que**, dans le cas d'une pince à linge dont les deux branches (1, 2) sont réalisées en matière synthétique moulée, les parties (11 ; 17, 18) en matériau souple sont obtenues par une technique de bi-injection ou de surmoulage.

6. Pince à linge selon l'une quelconque des revendications 1 à 4, **caractérisée en ce que** les parties (11 ; 17, 18) en matériau souple sont fixées par collage sur les deux branches (1, 2).

7. Pince à linge selon l'une quelconque des revendications 1 à 4, **caractérisée en ce que** les parties (11 ; 17, 18) en matériau souple sont fixées par emboîtement sur les deux branches (1, 2).

8. Pince à linge selon l'une quelconque des revendications 1 à 7, **caractérisée en ce que** les parties (11 ; 17, 18) en matériau souple, ainsi que les parties formant mâchoires (6, 7) des deux branches (1, 2), présentent un élargissement, par rapport au restant des branches (1, 2) de la pince à linge.

## Claims

1. Clothes peg, consisting essentially of two legs (1, 2) each having an anterior part (6, 7) forming a jaw, situated facing the corresponding jaw of the other leg, and a posterior part (4, 5) forming a lever arm, the two legs (1, 2) being connected to each other, at an intermediate point of their length, by a thin web of material (3) acting as a hinge, **characterized in that** a helical spring (8) for returning to the closed position is mounted between the two legs (1, 2), while being positioned by its ends between two bosses respectively formed on the inner side of the posterior parts (4, 5) of the two legs (1, 2) respectively, while the parts forming jaws (6, 7) of the two legs (1, 2), made of a relatively hard material, are lined internally with a covering (11; 17, 18) made of a relatively flexible material, provided so as to form the surface (15, 16; 19, 20) contacting the clothes, this surface resulting from the inner faces of the said covering (11) possessing an undulating profile (15, 16), or from the relatively smooth inner faces (19, 20) of the said covering (17, 18).

2. Clothes peg according to claim 1, **characterised in that** the said flexible material is silicone or foam.

3. Clothes peg according to claim 1 or 2, **characterised in that** the said flexible material takes the form of two small distinct pads (17, 18) attached respectively to the inner side of the parts forming jaws (6, 7) of the two legs (1,2) of the clothes peg.

4. Clothes peg according to claim 1 or 2, **characterised in that** the said flexible material takes the form of a single piece (11), possessing a "U"-shaped profile, of which the two opposite arms (12,13) are attached respectively to the inner side of the parts forming jaws (6,7) of the two legs (1,2) of the clothes peg.

5. Clothes peg according to any one of claims 1 to 4, **characterised in that**, in the case of a clothes peg of which the two legs (1, 2) are made of a moulded synthetic material, the parts (11; 17, 18) made of flexible material are obtained by a bi-injection or overmoulding technique.

6. Clothes peg according to any one of claims 1 to 4, **characterised in that** the parts (11; 17, 18) made of flexible material are attached by gluing to the two legs (1, 2).

7. Clothes peg according to any one of claim 1 to 4, **characterised in that** the parts (11; 17, 18) made of flexible material are attached by being fitted into the two legs (1, 2).

8. Clothes peg according to any one of claims 1 to 7, **characterised in that** the parts (11; 17,18) made of flexible material, as well as the parts forming jaws (6,7) of the two legs (1, 2) have a widening with respect to the remainder of the legs (1, 2) of the clothes peg.

## Patentansprüche

1. Wäscheklammer, die im Wesentlichen aus zwei Schenkeln (1, 2) gebildet ist, die jeweils einen vorderen Bereich (6, 7), der eine Backe bildet, die der entsprechenden Backe des anderen Schenkels gegenüberliegt, und einen hinteren Bereich (4, 5) aufweisen, der jeweils einen Hebelarm bildet, wobei die beiden Schenkel (1, 2) miteinander an einer mittleren Stelle ihrer Länge durch einen dünnen Materialsteg (3) verbunden sind, der die Funktion eines Scharniers hat, **dadurch gekennzeichnet, dass** zwischen den beiden Schenkeln (1, 2) eine Schraubenfeder (8) zum Rückstellen in die Schließstellung angebracht ist, indem sie mit ihren Enden zwischen zwei jeweils auf der Innenseite der hinteren Bereiche (4, 5) der beiden Schenkel (1, 2) geformte Buckel angeordnet ist, während die die Backen (6, 7) bildenden Bereiche der beiden Schenkel (1, 2), die aus einem relativ harten Material gefertigt sind, innenseitig mit einem Überzug (11 ; 17, 18) aus einem relativ weichen Material versehen sind, der dazu vorgesehen ist, die Kontaktfläche (15, 16 ; 19, 20) mit der Wäsche zu bilden, wobei diese Fläche aus den Innenseiten des Überzugs (11), die ein gewelltes Profil (15, 16) besitzen, oder aus relativ glatten Innenseiten (19, 20) des Überzugs (17, 18) hervorgeht.

2. Wäscheklammer nach Anspruch 1, **dadurch gekennzeichnet, dass** das weiche Material aus Silikon oder Schaum ist.

3. Wäscheklammer nach Anspruch 1 oder 2, **dadurch gekennzeichnet, dass** das weiche Material in Form von zwei getrennten kleinen Tampons (17, 18) ausgebildet ist, die jeweils auf der Innenseite der die Backen (6, 7) bildenden Bereiche der beiden Schenkel (1, 2) der Wäscheklammer fixiert sind.

4. Wäscheklammer nach Anspruch 1 oder 2, **dadurch gekennzeichnet, dass** das weiche Material in Form eines einzigen Stückes (11) ausgebildet ist, das ein "U"-Profil besitzt, deren beiden gegenüberliegenden Finger (12, 13) entsprechend auf der Innenseite der die Backen (6, 7) bildenden Bereiche der beiden Schenkel (1, 2) der Wäscheklammer fixiert sind.

5. Wäscheklammer nach einem der Ansprüche 1 bis 4, **dadurch gekennzeichnet, dass** im Fall einer Wäscheklammer, deren beiden Schenkel (1, 2) aus einem geformten Kunststoff gefertigt sind, die Bereiche (11; 14, 18) aus weichem Material durch ein Doppelspritzverfahren oder durch ein Überformverfahren erhalten sind.

6. Wäscheklammer nach einem der Ansprüche 1 bis 4, **dadurch gekennzeichnet, dass** die Bereiche (11; 17, 18) aus weichem Material durch Kleben auf den beiden Schenkeln (1, 2) fixiert sind.

7. Wäscheklammer nach einem der Ansprüche 1 bis 4, **dadurch gekennzeichnet, dass** die Bereiche (11; 17, 18) aus weichem Material durch Einlassen an den beiden Schenkeln (1, 2) fixiert sind.

8. Wäscheklammer nach einem der Ansprüche 1 bis 7, **dadurch gekennzeichnet, dass** die Bereiche (11; 17, 18) aus weichem Material sowie die die Backen (6, 7) bildenden Bereiche der beiden Schenkel (1, 2) eine Verbreiterung bezüglich dem übrigen Teil der Schenkel (1, 2) der Wäscheklammer aufweisen.
